# FASCICULE DE BREVET EUROPEEN

(11) **EP 3 339 783 B1**
(45) Date de publication et mention de la délivrance du brevet: **04.09.2019**
(21) Numéro de dépôt: 17207906.3
(22) Date de dépôt: 18.12.2017
(51) Int. Cl.: F25D 29/00

(54) **DISPOSITIF D'INTERFACE ASSOCIÉ À UN APPAREIL RÉFRIGÉRATEUR**
AN EIN KÜHLGERÄT GEKOPPELTE SCHNITTSTELLENVORRICHTUNG
INTERFACE DEVICE ASSOCIATED WITH A REFRIGERATING APPLIANCE

(30) Priorité: 23.12.2016 FR 1663290
(43) Date de publication de la demande: 27.06.2018
(73) Titulaire: Groupe Brandt, 92500 Rueil-Malmaison (FR)
(72) Inventeur: OUDART, Pascal, 45240 La Ferte Saint Aubin (FR)
(74) Mandataire: Santarelli

(56) Documents cités:
- US-A1- 2008 146 137
- US-A1- 2013 146 672
- LEDESMA SERGIO ET AL: "Mathematical application to analyze the thermal behavior of a domestic refrigerator: Influence of the location of the shelves", INTERNATIONAL JOURNAL OF REFRIGERATION, vol. 74, 31 octobre 2016 (2016-10-31), pages 362-370, XP029897879, ISSN: 0140-7007, DOI: 10.1016/J.IJREFRIG.2016.10.023

## Description

La présente invention concerne un dispositif d'interface associé à un appareil réfrigérateur.

L'invention concerne également un appareil réfrigérateur associé au dispositif d'interface.

Un appareil réfrigérateur comporte une cavité ou enceinte de réfrigération où des aliments sont stockés pour leur conservation.

Chaque aliment a des conditions de température optimales pour une conservation optimale, certains aliments devant être maintenus à des températures moins élevées que d'autres pour une conservation optimale.

Dans un appareil réfrigérateur, la température présente des valeurs différentes à des localisations différentes de l'enceinte de réfrigération de l'appareil réfrigérateur.

En effet, pour une température de conservation établie pour la cavité de réfrigération, cette température de conservation étant en général fixée par un utilisateur, la température n'est pas identique en tout point de la cavité de réfrigération.

Ainsi, un même aliment sera conservé différemment en fonction de la localisation dans la cavité de réfrigération dans laquelle il est placé.

La température pour chaque zone de la cavité de réfrigération peut être néanmoins estimée par les fabricants d'appareils réfrigérateurs. Ainsi, afin d'aider les utilisateurs à conserver de manière optimale les aliments stockés dans un appareil réfrigérateur, les fabricants fournissent avec les appareils réfrigérateurs, une notice indiquant la localisation optimale pour stocker chaque type d'aliment dans la cavité ou enceinte de réfrigération.

Néanmoins, ces notices ne tiennent pas compte des différents événements pouvant modifier la température estimée dans chaque zone de la cavité de réfrigération, tels que l'écart existant entre les caractéristiques des différents appareils réfrigérateurs dû à leur fabrication, et/ou la variation des caractéristiques de l'appareil réfrigérateur pendant sa vie, ces variations étant notamment liées aux conditions d'usage et d'entretien de l'appareil réfrigérateur.

La présente invention a pour but de proposer un dispositif d'interface permettant à l'utilisateur de connaître la température instantanée à des localisations de la cavité de réfrigération de sorte à pouvoir stocker chaque aliment dans la localisation la plus adéquate pour sa conservation optimale.

A cet effet, l'invention vise selon un premier aspect, un dispositif d'interface associé à un appareil réfrigérateur, l'appareil réfrigérateur comportant une enceinte de réfrigération.

Selon l'invention, le dispositif d'interface comporte :
- des moyens de réception d'un ensemble de températures, les températures ayant été mesurées par des moyens de mesure de température répartis dans l'enceinte de réfrigération ;
- des moyens de détermination d'une carte thermique utilisant ledit ensemble de températures reçues, la carte thermique représentant la température dans des localisations de l'enceinte de réfrigération ;
- des moyens d'affichage de la carte thermique déterminée ;
- des moyens d'affichage de symboles représentant des types d'aliments, un type d'aliment pouvant être sélectionné par action sur le symbole correspondant ;
- des moyens de détermination d'une localisation recommandée dans ladite enceinte de réfrigération prenant en compte ladite carte thermique et le type d'aliment sélectionné ; et
- des moyens d'affichage de ladite localisation recommandée déterminée.

Ainsi, grâce au dispositif d'interface affichant la carte thermique correspondant à l'enceinte de réfrigération de l'appareil réfrigérateur associé, un utilisateur peut connaître à tout moment la température à des localisations ou points géographiques de l'enceinte de réfrigération et peut ainsi placer chaque aliment dans un endroit optimal pour sa conservation.

La carte thermique étant affichée en temps réel, elle tient compte des variations de température se produisant dans la cavité dans le temps.

En outre, l'emplacement le mieux adapté pour la conservation des aliments est déterminé et affiché sur le dispositif d'interface.

Le dispositif d'interface représente ainsi une aide pour l'utilisateur qui peut être rapidement informé et de manière fiable de l'emplacement optimal pour la denrée à insérer dans l'appareil réfrigérateur.

Selon une caractéristique, les moyens de détermination sont configurés pour déterminer la température dans chaque localisation de l'enceinte de réfrigération par interpolation de l'ensemble de températures reçues.

Ainsi, la carte thermique représente, outre des températures associées respectivement à des localisations auxquelles sont situés les moyens de mesure de température, des températures (déterminées par interpolation) associées à des localisations situées entre les localisations auxquelles sont situés des moyens de mesure de température.

Les moyens utilisés pour la détermination de la carte thermique sont par conséquent des moyens simples.

Dans un mode de réalisation, la carte thermique déterminée est en deux dimensions et est associée à une représentation en deux dimensions de l'enceinte de réfrigération.

Ainsi, chaque point de la carte thermique correspond à un point de la représentation en deux dimensions de l'enceinte de réfrigération, les points de la carte thermique et de la représentation de l'enceinte de réfrigération ayant des coordonnées en X (dans le sens de la largeur de l'enceinte) et en Y (dans le sens de la hauteur de l'enceinte). Les points de la représentation de l'enceinte de réfrigération correspondent à des localisations ou points géographiques de l'enceinte de réfrigération.

Selon une caractéristique, le dispositif d'interface comporte une caméra, la représentation en deux dimensions de l'enceinte de réfrigération étant réalisée au moyen de la caméra.

Dans un autre mode de réalisation, la carte thermique déterminée est en trois dimensions et est associée à une représentation en trois dimensions de l'enceinte de réfrigération.

Ainsi, chaque point de la carte thermique correspond à un point de la représentation en trois dimensions de l'enceinte de réfrigération, les points de la carte thermique et de la représentation de l'enceinte de réfrigération ayant des coordonnées en X (dans le sens de la largeur de l'enceinte), Y (dans le sens de la hauteur de l'enceinte) et Z (dans le sens de la profondeur de l'enceinte). Les points de la représentation de l'enceinte de réfrigération correspondent à des localisations ou points géographiques de l'enceinte de réfrigération.

En particulier, la carte thermique, en deux ou trois dimensions, est superposée à la représentation de l'enceinte de réfrigération.

La représentation de l'enceinte de réfrigération peut être réelle ou schématique.

Selon une caractéristique, la représentation en trois dimensions de l'enceinte de réfrigération étant réalisée au moyen de la caméra.

Selon une caractéristique, le dispositif d'interface comporte en outre des moyens de connexion à un appareil réfrigérateur, les moyens de connexion comprenant les moyens de réception.

Le dispositif d'interface peut ainsi se connecter à un appareil réfrigérateur afin de recevoir les mesures de température de l'enceinte de réfrigération.

Selon une autre caractéristique, le dispositif d'interface comporte en outre un module de connexion à un réseau de communication.

Ainsi, le dispositif d'interface peut par exemple se connecter à un serveur ou à tout autre dispositif connecté à un réseau de communication, pour par exemple recevoir les mesures de température de l'enceinte de réfrigération.

L'invention vise selon un deuxième aspect, un système de réfrigération comportant un appareil réfrigérateur et un dispositif d'interface associé conforme à l'invention.

Selon l'invention, l'appareil réfrigérateur comporte une enceinte de réfrigération, des moyens de mesure de température répartis dans l'enceinte de réfrigération, et des moyens de transmission d'un ensemble de températures prises par les moyens de mesure de température.

Ainsi, le dispositif d'interface reçoit des températures prises par les moyens de mesure de température dans l'enceinte de réfrigération et génère une carte thermique. Cette carte thermique renseigne un utilisateur sur la température aux différentes zones de l'enceinte de réfrigération.

Selon une caractéristique, l'appareil réfrigérateur et le dispositif d'interface comportent respectivement des moyens de communication configurés pour établir une connexion entre eux.

Ainsi, l'appareil de réfrigération et le dispositif d'interface peuvent communiquer entre eux de sorte que l'appareil réfrigérateur transmette au dispositif d'interface, l'ensemble de températures de l'enceinte de réfrigération prises par les moyens de mesure de température.

Selon une caractéristique, l'appareil réfrigérateur et le dispositif d'interface comportent respectivement un module de connexion à un réseau de communication.

Ainsi, l'appareil réfrigérateur et le dispositif d'interface peuvent se connecter à un serveur ou à tout autre appareil connecté au réseau de communication, l'appareil réfrigérateur et le dispositif d'interface pouvant échanger des données entre eux par le biais d'un serveur ou autre appareil intermédiaire.

Dans un mode de réalisation, le dispositif d'interface est intégré dans l'appareil réfrigérateur.

Selon ce mode de réalisation, le dispositif d'interface forme partie de l'appareil réfrigérateur.

Par conséquent, dans ce mode de réalisation, le système de réfrigération correspond à l'appareil réfrigérateur.

Dans un mode de réalisation, le dispositif d'interface est un dispositif électronique ayant des moyens de connexion à l'appareil de réfrigération.

Le dispositif électronique peut ainsi recevoir des données, telles que l'ensemble de températures provenant de l'appareil réfrigérateur, directement de lui ou par le biais d'un serveur ou autre appareil connecté à l'appareil réfrigérateur et au dispositif électronique.

Selon une caractéristique, les moyens de mesure comportent plusieurs dispositifs de mesure de température, chaque dispositif de mesure de température comportant plusieurs capteurs de température.

Les groupes de mesure de température peuvent être répartis dans l'enceinte de réfrigération de sorte à pouvoir mesurer la température à des localisations différentes dans l'enceinte de réfrigération.

Selon une caractéristique, les capteurs de température d'un dispositif de mesure de température sont disposés sur une carte électronique, ladite carte électronique ayant des moyens de fixation à une surface intérieure de l'appareil réfrigérateur.

Ainsi, les capteurs de température étant réunis en cartes électroniques, le positionnement des moyens de mesure de température dans l'enceinte de réfrigération se trouve simplifié.

Les cartes électroniques peuvent être positionnées par exemple sur une surface intérieure de l'enceinte de réfrigération ou dans des clayettes positionnées dans l'enceinte de réfrigération.

Outre les caractéristiques et avantages exposés, le système de réfrigération présente des caractéristiques et avantages analogues à ceux décrits précédemment en relation avec le dispositif d'interface.

L'invention vise selon un troisième aspect, un procédé d'affichage mise en oeuvre dans un dispositif d'interface associé à un appareil réfrigérateur comportant une enceinte de réfrigération.

Selon l'invention, le procédé d'affichage comportant des étapes de :
- réception d'un ensemble de températures, l'ensemble de températures ayant été mesurées par des moyens de mesure de température répartis dans l'enceinte de réfrigération ;
- détermination d'une carte thermique utilisant ledit ensemble de températures reçues, la carte thermique représentant la température dans des localisations de l'enceinte de réfrigération ;
- affichage de la carte thermique déterminée ;
- sélection d'un type d'aliment comportant la mise en oeuvre d'une action sur un symbole représentant le type d'aliment ;
- détermination d'une localisation recommandée dans l'enceinte de réfrigération prenant en compte la carte thermique déterminée et du type d'aliment sélectionné ; et
- affichage de la localisation recommandée déterminée.

Selon une autre caractéristique, l'étape de détermination d'une carte thermique comporte la détermination de la température dans chaque localisation de l'enceinte de réfrigération par interpolation de l'ensemble des températures reçues.

Le procédé d'affichage présente des caractéristiques et avantages analogues à ceux décrits précédemment en relation avec le dispositif d'interface et le système de réfrigération.

D'autres particularités et avantages de l'invention apparaîtront encore dans la description ci-après.

Aux dessins annexés, donnés à titre d'exemples non limitatifs :
- les figures 1a et 1b illustrent respectivement un schéma représentant une enceinte de réfrigération et un dispositif d'interface selon un mode de réalisation de l'invention ;
- la figure 2 illustre des moyens de mesure de température montés sur des étagères conformes à un mode de réalisation de l'invention ;
- la figure 3 illustre des moyens de mesure de température selon un mode de réalisation ; et
- la figure 4 est un schéma représentant un procédé d'affichage selon un mode de réalisation.

La présente invention trouve son application dans un appareil réfrigérateur comportant une enceinte de réfrigération.

Elle s'applique également à tout appareil électroménager comportant une enceinte dans laquelle la mesure de la température est utile pour un utilisateur, tel qu'un appareil de congélation.

La **figure 1a** illustre une représentation schématique en deux dimensions de l'intérieur d'un appareil réfrigérateur 1.

Dans l'appareil de réfrigération 1 représenté sur la figure 1a, trois étagères ou clayettes 3 destinées à recevoir des aliments à stocker dans l'appareil réfrigérateur 1, sont disposées dans une enceinte de réfrigération 2.

Les clayettes 3, représentées dans l'enceinte de réfrigération 2 sur la figure 1a, sont représentées en perspective sur la **figure 2****.**

L'appareil réfrigérateur 1 comporte des moyens de mesure de température 4 répartis dans l'enceinte de réfrigération 2. Les moyens de mesure de température 4 sont représentés sur les figures 2 et 3.

Dans le mode de réalisation représenté, les moyens de mesure de température 4 comportent plusieurs dispositifs de mesure de température 4a. Chaque dispositif de mesure de température 4a comporte plusieurs capteurs de température 40.

Les dispositifs de mesure de température 4a sont répartis dans l'enceinte de réfrigération 2 de sorte à former une matrice de capteurs de température 40. Autrement dit, les capteurs de température 40 sont positionnés dans l'enceinte de réfrigération 2 selon une disposition matricielle.

Bien entendu, le nombre de dispositifs de mesure de température 4a, de capteurs de température 40 par dispositif 4a et le nombre de clayettes ou étagères 3 peut être différent.

En général, la matrice de capteurs de température 40, ou de températures obtenues par les capteurs de température, présente une taille N x M, N étant le nombre de lignes et M le nombre de colonnes (N correspondant au nombre de dispositifs de mesure de température 4a et M au nombre de capteurs de température 40 par dispositif 4a).

Dans le mode de réalisation représenté, les capteurs de température 40 d'un dispositif de mesure de température 4a sont disposés sur une carte électronique 5 ou PCB (de l'anglais « *Printed Circuit Board* »). Les capteurs de température 40 sont alignés les uns par rapport aux autres.

Dans un exemple, les capteurs de température 40 sont des thermistances de type CTN.

Bien entendu, d'autres types de capteurs de température peuvent être utilisés.

La carte électronique 5 sur laquelle sont disposés les capteurs de température 40 appartenant à un dispositif de mesure de température 4a est illustrée sur la **figure 3****.**

Dans ce mode de réalisation, la carte électronique 5 présente une forme de barrette. Cette forme permet de ne pas prendre beaucoup d'espace dans l'enceinte de réfrigération 2.

La carte électronique 5 comporte des moyens de fixation (non représentés sur les figures) à une surface intérieure de l'enceinte de réfrigération 2.

Dans le mode de réalisation représenté sur les figures et en particulier sur la figure 3, quatre capteurs de température 40 sont montés sur la carte électronique 5.

Sur les extrémités de la carte électronique 5 sont situées deux zones de contact ou connexions électriques servant à l'alimentation du dispositif de mesure de température 4a ainsi qu'à la communication entre le dispositif de mesure de température 4a et un circuit électronique de gestion gérant le fonctionnement de l'appareil réfrigérateur 1.

Chaque dispositif de mesure de température 4a comporte un circuit électronique de gestion locale 41. Ce circuit électronique de gestion locale 41 est configuré pour récupérer les températures prises par les capteurs de température 40 appartenant au dispositif de mesure de température 4a, et pour les communiquer au circuit électronique de gestion de l'appareil réfrigérateur 1.

Par exemple, dans un mode de réalisation, chaque carte électronique 5 est fixée à une clayette 3, en particulier sur un bord situé au niveau du fond de l'enceinte de réfrigération 2.

Dans un mode de réalisation, les cartes électronique ou barrettes 5 sont fixées par collage.

Dans le mode de réalisation décrit, l'appareil réfrigérateur 1 comporte trois dispositifs de mesure de température 4a, chaque dispositif de mesure de température 4a comportant quatre capteurs de température 40.

Ainsi, les capteurs de température 40 sont disposés dans l'enceinte de réfrigération 2 selon une disposition matricielle à deux dimensions, c'est-à-dire selon une matrice à trois lignes et quatre colonnes (3 x 4), chaque capteur de température 40 mesurant la température dans la localisation de l'enceinte de réfrigération 2 dans laquelle il est situé.

Ainsi, l'ensemble de température obtenu par l'ensemble de capteurs de température 40 constitue une matrice de mesures discrètes à trois lignes et quatre colonnes (3 x 4). Dans cette matrice, des températures sont associées respectivement à des emplacements de la cavité ou enceinte de réfrigération 2.

Dans un autre mode de réalisation, plusieurs cartes électroniques ou barrettes 5 peuvent être fixées sur une même clayette 3 à différentes profondeurs. Ainsi, les capteurs de température sont disposés selon une matrice à trois dimensions, obtenant ainsi une matrice de températures associées à des localisations de la cavité de la réfrigération 2 à trois dimensions.

Dans d'autres modes de réalisation, les cartes électroniques ou barrettes 5 peuvent être disposées à d'autres emplacements dans la cavité de réfrigération 2, tels que sur des parois formant la cavité de réfrigération 2 ou sur la paroi intérieure de la porte de l'appareil réfrigérateur 1 (non représentée).

Dans un mode de réalisation non représenté, les moyens de mesure de la température peuvent comporter une ou plusieurs caméras thermiques disposées par exemple sur la porte et/ou sur des parois formant l'enceinte de réfrigération. Les caméras thermiques mesurent la température sur au moins une zone de l'enceinte de réfrigération 2.

L'appareil réfrigérateur 1 comporte en outre des moyens de communication 6 comportant des moyens de transmission de l'ensemble de températures prises par les moyens de mesure de température 4.

L'appareil réfrigérateur 1 peut communiquer via les moyens de communication 6 avec un dispositif d'interface 10 configuré pour le traitement de l'ensemble de températures reçues.

Un dispositif d'interface est représenté schématiquement sur la **figure 1b****.**

Dans ce mode de réalisation, le dispositif d'interface 10 est un dispositif électronique comportant des moyens de communication aptes à communiquer avec l'appareil réfrigérateur 1.

Dans ce mode de réalisation, le dispositif électronique est un terminal mobile de type « *Smartphone ».*

Dans un mode de réalisation non représenté, le dispositif d'interface est intégré dans l'appareil réfrigérateur. Le dispositif d'interface peut correspondre à une interface dédiée à l'utilisateur, connue comme *"Interface homme-machine"* (IHM). Cette interface comporte notamment des moyens d'affichage et des moyens de commande. L'utilisateur peut agir sur les moyens de commande afin de configurer des paramètres d'utilisation de l'appareil réfrigérateur tels qu'une température sélectionnée par l'utilisateur. Des informations sur le fonctionnement de l'appareil réfrigérateur sont affichées par le biais des moyens d'affichage.

Dans un autre mode de réalisation, le dispositif d'interface est détachable de l'appareil réfrigérateur 1 et comporte des moyens de fixation à l'appareil réfrigérateur 1, tels que des moyens magnétiques pouvant se fixer à la porte de l'appareil réfrigérateur. Dans un tel mode de réalisation, le dispositif d'interface 10 comporte un moyen de stockage d'énergie. Le dispositif d'interface 10 peut être posé sur un support de réception (non représenté sur les figures) indépendant de l'appareil réfrigérateur 1, une fois que le dispositif d'interface 10 est détaché de l'appareil réfrigérateur 1. Le dispositif d'interface 10 et son support de réception pourront alors comporter des moyens de connexion électrique permettant la recharge des moyens de stockage d'énergie lorsque le dispositif d'interface est fixé à l'appareil réfrigérateur 1. Le dispositif d'interface 10 et le support de réception peuvent aussi comporter des moyens de connexion électrique au réseau électrique permettant la recharge des moyens de stockage d'énergie.

L'appareil réfrigérateur 1 et le dispositif d'interface 10 comportent respectivement des moyens de communication 6 configurés pour établir une connexion entre eux, cette connexion pouvant être filaire ou sans fil. Ainsi, les moyens de communication 6 de l'appareil réfrigérateur 1 et du dispositif d'interface 10 comportent chacun une interface de communication permettant l'établissement d'une telle connexion entre eux.

Dans ce mode de réalisation, les moyens de communication 6 peuvent établir une liaison sans fils, telle qu'une liaison radio courte distance, par exemple établie selon la technologie NFC (de l'anglais « *Near Field Communication* »), ou via la technologie radio « *bluetooth* » (marque déposée) ou selon la technologie WiFi.

Dans d'autres modes de réalisation, les moyens de communication peuvent établir une communication filaire entre l'appareil réfrigérateur 1 et le dispositif d'interface 10.

A titre d'exemple nullement limitatif, les moyens de communication peuvent comporter un connecteur de type USB afin de pouvoir établir une communication filaire entre l'appareil réfrigérateur 1 et le dispositif d'interface.

Bien entendu, les moyens de communications peuvent comporter d'autres types de connecteurs permettant la mise en oeuvre d'une communication filaire. Par exemple, le connecteur pourrait être un connecteur propre au fabricant de l'appareil réfrigérateur ou autre.

En outre, l'appareil réfrigérateur 1 et le dispositif d'interface 10 comportent respectivement un module de connexion à un réseau de communication (non représenté sur les figures). Dans un tel mode de réalisation, les moyens de transmission de l'appareil réfrigérateur 1 peuvent transmettre l'ensemble de températures prises par les capteurs de température 40 vers un serveur connecté au réseau de communication (non représenté), le dispositif d'interface 10 pouvant recevoir par le biais de son module de connexion au réseau de communication, l'ensemble de températures transmises par l'appareil réfrigérateur 1.

Les moyens de communication du dispositif d'interface 10 comportent des moyens de réception d'un ensemble de températures, l'ensemble de températures ayant été mesurées par les moyens de mesure de température 4 répartis dans l'enceinte de réfrigération 2.

Pour le traitement de l'ensemble de mesures reçues, le dispositif d'interface 10 comporte en outre des moyens de détermination d'une carte thermique 7. La carte thermique 7 représente la température dans des localisations de l'enceinte de réfrigération 2.

Le dispositif d'interface 10 comporte en outre des moyens d'affichage 11 de la carte thermique 7 déterminés.

Dans le mode de réalisation décrit, la carte thermique 7 représente des températures mesurées respectivement aux emplacements auxquels sont placés les capteurs de température 40, et des températures déterminées à des localisations entre les localisations auxquelles sont placés les capteurs de température 40. Les températures aux localisations situées entre les capteurs de température 40 sont estimées par interpolation à partir des températures mesurées par les capteurs de température 40. Ainsi, la carte thermique 7 représente la température dans l'ensemble de la cavité de réfrigération 2.

Les techniques d'interpolation sont connues de l'homme du métier. Dans un mode de réalisation, les températures entre les températures mesurées par les capteurs de température 40 sont déterminées avec la méthode ci-dessous. Les calculs dans cette méthode, connue par l'homme du métier, sont simples. Par conséquent, elle peut être exécutée par les moyens d'affichage 11 sans qu'ils nécessitent d'importantes ressources de mémoire ou qu'ils aient un logiciel embarqué avec des performances particulières.

Cette méthode étant connue par l'homme du métier est rappelée ci-dessus mais ne nécessite pas d'être décrite.

Selon un mode de réalisation, pour un point de la carte thermique de coordonnées x, y, la fonction suivante calcule la température à ce point : $f \left(x, y\right) = ax + by + cxy + d$

dans laquelle a, b, c et d sont des constantes déterminées à partir de point voisins (xi,yi) du point (x,y) dont on cherche à savoir la température. Dans cet exemple, on prend en compte 4 points voisins.

Ainsi, avec les températures des points voisins, un système de 4 équations à 4 inconnues est obtenu: $f \left({x}_{1}, {y}_{1}\right) = {ax}_{1} + {by}_{1} + {cx}_{1} {y}_{1} + d$ $f \left({x}_{2}, {y}_{1}\right) = {ax}_{2} + {by}_{1} + {cx}_{2} {y}_{1} + d$ $f \left({x}_{1}, {y}_{2}\right) = {ax}_{1} + {by}_{2} + {cx}_{1} {y}_{2} + d$ $f \left({x}_{2}, {y}_{2}\right) = {ax}_{2} + {by}_{2} + {cx}_{2} {y}_{2} + d$ $dy = y - {y}_{1}$ $dx = x - {x}_{1}$ $f \left(dx, dy\right) = adx + bdy + cdxdy + d$ $Δ ⁢ x = {x}_{2} - {x}_{1}$ $A = \left(\begin{matrix}0 & 0 & 0 & 1 \\ Δ ⁢ x & 0 & 0 & 1 \\ 0 & Δ ⁢ y & 0 & 1 \\ Δ ⁢ x & Δ ⁢ y & Δ ⁢ x ⁢ Δ ⁢ y & 1\end{matrix}\right)$ $Δ {f}_{x} = f \left({x}_{2}, {y}_{1}\right) - f \left({x}_{1}, {y}_{1}\right)$ $Δ {f}_{y} = f \left({x}_{1}, {y}_{2}\right) - f \left({x}_{1}, {y}_{1}\right)$ $Δ {f}_{xy} = f \left({x}_{1}, {y}_{1}\right) + f \left({x}_{2}, {y}_{2}\right) - f \left({x}_{2}, {y}_{1}\right) - f \left({x}_{1}, {y}_{2}\right)$ $f \left(dx, dy\right) = Δ {f}_{x} \frac{dx}{Δ ⁢ x} + Δ {f}_{y} \frac{dy}{Δ ⁢ y} + Δ {f}_{xy} \frac{dx}{Δ ⁢ x} \frac{dy}{Δ ⁢ y} + f \left({x}_{1}, {y}_{1}\right)$

Les températures entre les températures mesurées par les capteurs de température 40 sont déterminées avec la formule ci-dessus.

Ainsi, dans le mode de réalisation décrit et représenté par la figure 1b, la carte thermique 7 est une représentation, en deux dimensions, des températures associées respectivement à des paires de coordonnées X, Y. Une partie des coordonnées en X et en Y correspond à des positionnements de capteurs de température 40 dans l'enceinte de réfrigération 2, et une autre partie des coordonnées correspond à des coordonnées en X et en Y entre les coordonnées correspondant au positionnement des capteurs de température 40.

Dans un mode de réalisation, la carte thermique 7 est superposée à une image représentant la cavité de réfrigération 2.

La carte thermique 7 est représentée sur les moyens d'affichage 11 en superposition de la représentation de la cavité de réfrigération 2.

Dans un mode de réalisation, l'image de représentation de la cavité de réfrigération 2 est une photographie de l'intérieur de la cavité de réfrigération 2 pouvant être prise par une caméra (non visible sur les figures) solidaire de la cavité de réfrigération 2 ou solidaire dispositif d'interface 10. La camera est solidaire du dispositif d'interface 10 notamment lorsque le dispositif d'interface 10 est un « *Smartphone* » ou une tablette numérique.

Dans une variante de réalisation, l'image de représentation de la cavité de réfrigération 2 est filmée par la caméra disposée à l'intérieur de la cavité de réfrigération 10 ou supportée par le dispositif d'interface 10.

Afin de faciliter la superposition de la carte thermique 7 sur la représentation de l'enceinte de réfrigération 1, lorsqu'il s'agit d'une photographie ou d'une image filmée en temps réel des repères 20 sont placés sur l'enceinte de réfrigération 2.

Les repères 20 correspondent dans ce mode de réalisation aux extrémités des clayettes 3, ainsi qu'aux extrémités des cartes électroniques ou barrettes 5 des dispositifs de mesure de température 4a. Ainsi, lors de la superposition de la carte thermique 7 à la représentation de l'enceinte de réfrigération 2, l'ensemble de capteurs de température 40 appartenant à un dispositif de mesure de température 4a est disposé entre deux repères 20.

Dans un mode de réalisation, les repères 20 sont mis en oeuvre par marquage sur la clayette 3.

Un utilisateur peut connaître à l'aide de la carte thermique affichée 7, les zones plus froides et/ou moins froides dans l'enceinte de réfrigération 2.

Le dispositif d'interface 10 comporte en outre des moyens d'affichage des symboles 12 représentant les différents types d'aliments 15. Un type d'aliment peut être sélectionné par action sur le symbole correspondant.

Les moyens d'affichage des symboles 12 comportent des objets sélectionnables sur lesquels un utilisateur peut positionner un objet ou son doigt de sorte à sélectionner l'aliment représenté sur l'objet sélectionnable sur lequel une action a été réalisée.

Des moyens de détermination d'une localisation recommandée 14 déterminent une localisation recommandée dans la cavité de réfrigération 2 prenant en compte la carte thermique 7 déterminée et le type d'aliment sélectionné dans les moyens d'affichage des symboles 12.

L'appareil réfrigérateur 1 comporte des moyens de stockage stockant une base de données avec les températures réglementaires pour la conservation des aliments. Ainsi, les moyens de détermination d'une localisation recommandée connaissant la température optimale pour la conservation de l'aliment sélectionné, détermine sur la carte thermique 7 les points (X, Y) à cette température. Il est ainsi déterminé l'emplacement dans la cavité auquel l'aliment sera conservé de manière optimale.

Une fois la localisation recommandée 14 déterminée, des moyens d'affichage affichent cette localisation recommandée.

A titre d'exemple nullement limitatif, l'affichage de la localisation recommandée 14 est mis en oeuvre via une forme géométrique signalant l'emplacement adéquat pour la conservation de l'aliment 15 sélectionné.

L'utilisateur peut ainsi repérer visuellement l'emplacement adéquat pour la conservation optimale de l'aliment 15 pour lequel il vient de sélectionner le type dans les moyens d'affichage des symboles 12.

En outre, le dispositif d'interface 10 peut comporter une maille d'objets sélectionnables superposés sur la carte thermique 7 sur laquelle l'utilisateur peut réaliser une action telle que positionner son doigt. Lorsqu'une action est mise en oeuvre sur un objet sélectionnable, la température sur le point de la carte thermique 7 superposée à l'objet sélectionnable est affichée sur une partie 13 des moyens d'affichage 11.

La **figure 4** représente un procédé d'affichage mis en oeuvre par le dispositif d'interface 10 selon un mode de réalisation.

Le procédé d'affichage comporte une étape de réception E1 d'un ensemble de températures, l'ensemble de températures ayant été mesurées par des moyens de mesure de température 4a répartis dans l'enceinte de réfrigération 2. Une fois que le dispositif d'interface 10 a reçu l'ensemble de températures, une étape de détermination E2 d'une carte thermique 7 est mise en oeuvre. L'ensemble des températures reçues est utilisé dans la détermination de la carte thermique 7, la carte thermique 7 représentant la température dans des localisations de l'enceinte de réfrigération 2.

Ensuite la carte thermique 7 déterminée est affichée lors d'une étape d'affichage E3.

Le procédé d'affichage comporte en outre une étape de sélection E4 par un utilisateur d'un type d'aliment 15, la sélection étant mise en oeuvre par une action sur un objet sélectionnable représentant un symbole 12 du type d'aliment 15. Le procédé d'affichage comporte en outre une étape de détermination E5 d'une localisation recommandée 14 dans l'enceinte de réfrigération 2 prenant en compte la carte thermique 7 et le type d'aliment sélectionné, ainsi qu'une étape d'affichage E6 de la localisation recommandée déterminée à l'étape de détermination .

Dans un mode de réalisation, l'étape de détermination E2 d'une carte thermique 7 comporte la détermination de la température dans chaque localisation de l'enceinte de réfrigération 2 par interpolation de l'ensemble de températures reçues.

## Revendications

1. Dispositif d'interface associé à un appareil réfrigérateur (1), l'appareil réfrigérateur (1) comportant une enceinte de réfrigération (2), ledit dispositif d'interface (10) étant **caractérisé en ce qu'**il comporte :
- des moyens de réception d'un ensemble de températures, l'ensemble des températures ayant été mesurées par des moyens de mesure de température (4) répartis dans l'enceinte de réfrigération (2) ;
- des moyens de détermination d'une carte thermique (7) utilisant ledit ensemble de températures reçues, la carte thermique (7) représentant la température dans des localisations de l'enceinte de réfrigération (2) ;
- des moyens d'affichage (11) de la carte thermique (7) déterminée ;
- des moyens d'affichage de symboles (12) représentant des types d'aliment (15), un type d'aliment pouvant être sélectionné par action sur le symbole (12) correspondant ;
- des moyens de détermination d'une localisation recommandée (14) dans ladite enceinte de réfrigération (2) prenant en compte ladite carte thermique (7) et le type d'aliment (15) sélectionné ; et
- des moyens d'affichage de ladite localisation recommandée (14) déterminée.

2. Dispositif d'interface conforme à la revendication 1, **caractérisé en ce que** lesdits moyens de détermination sont configurés pour déterminer la température dans chaque localisation de l'enceinte de réfrigération (2) par interpolation de l'ensemble de températures reçues.

3. Dispositif d'interface conforme à l'une des revendications 1 ou 2, **caractérisé en ce que** ladite carte thermique (7) déterminée est en deux dimensions et est associée à une représentation en deux dimensions de l'enceinte de réfrigération (2).

4. Dispositif d'interface conforme à la revendication 3, **caractérisé en ce qu'**il comporte une caméra, ladite représentation en deux dimensions de l'enceinte de réfrigération (2) étant réalisée au moyen de ladite caméra.

5. Dispositif d'interface conforme à l'une des revendications 1 à 3, **caractérisé en ce que** ladite carte thermique (7) déterminée est en trois dimensions et est associée à une représentation en trois dimensions de l'enceinte de réfrigération (2).

6. Dispositif d'interface conforme à l'une des revendications 1 à 5, **caractérisé en ce qu'**il comporte en outre des moyens de connexion (6) à un appareil réfrigérateur (1), lesdits moyens de connexion (6) comprenant lesdits moyens de réception.

7. Dispositif d'interface conforme à l'une des revendications 1 à 6, **caractérisé en ce qu'**il comporte en outre un module de connexion à un réseau de communication.

8. Système de réfrigération comportant un appareil réfrigérateur et étant **caractérisé en ce qu'**il comporte en outre un dispositif d'interface conforme à l'une des revendications 1 à 7 associé à l'appareil réfrigérateur, et **en ce que** ledit appareil réfrigérateur (1) comporte une enceinte de réfrigération (2), des moyens de mesure de température (4) répartis dans l'enceinte de réfrigération (2), et des moyens de transmission (6) d'un ensemble de mesures de températures prises par lesdits moyens de mesure de température (4).

9. Système de réfrigération conforme à la revendication 8, **caractérisé en ce que** ledit appareil réfrigérateur (1) et ledit dispositif d'interface (10) comportent respectivement des moyens de communication (6) configurés pour établir une connexion entre eux.

10. Système de réfrigération conforme à l'une des revendications 8 ou 9, **caractérisé en ce que** ledit appareil réfrigérateur (1) et ledit dispositif d'interface (10) comportent respectivement un module de connexion à un réseau de communication.

11. Système de réfrigération conforme à l'une des revendications 8 à 10, **caractérisé en ce que** ledit dispositif d'interface (10) est intégré dans ledit appareil réfrigérateur (1).

12. Système de réfrigération conforme à la revendication 8, **caractérisé en ce que** le dispositif d'interface (10) est un dispositif électronique ayant des moyens de connexion à l'appareil réfrigérateur (1).

13. Système de réfrigération conforme à l'une des revendications 8 à 12, **caractérisé en ce que** lesdits moyens de mesure de température (4) comportent plusieurs dispositifs de mesure de température (4a), chaque dispositif de mesure de température (4a) comportant plusieurs capteurs de température (40).

14. Système de réfrigération conforme à la revendication 13, **caractérisé en ce que** plusieurs capteurs de température (40) d'un dispositif de mesure de température (4a) sont disposés sur une carte électronique (5), ladite carte électronique (5) ayant des moyens de fixation à une surface intérieure de l'appareil réfrigérateur (1).

15. Procédé d'affichage mis en oeuvre dans un dispositif d'interface associé à un appareil réfrigérateur (1), l'appareil réfrigérateur (1) comportant une enceinte de réfrigération (2), ledit procédé d'affichage étant **caractérisé en ce qu'**il comporte des étapes de :
- réception (E1) d'un ensemble de températures, l'ensemble de températures ayant été mesurées par des moyens de mesure de température (40) répartis dans l'enceinte de réfrigération (2) ;
- détermination (E2) d'une carte thermique (7) utilisant ledit ensemble de températures reçues, la carte thermique (2) représentant la température dans des localisations de l'enceinte de réfrigération (2) ;
- affichage (E3) de la carte thermique (7) déterminée ;
- sélection (E4) d'un type d'aliment (15), la sélection comportant la mise en oeuvre d'une action sur un symbole (12) représentant le type d'aliment (15) ;
- détermination (E5) d'une localisation recommandée (14) dans l'enceinte de réfrigération (2) prenant en compte la carte thermique (7) déterminée et du type d'aliment (15) sélectionné ; et
- affichage (E6) de la localisation recommandée (14) déterminée.

16. Procédé d'affichage conforme à la revendication 15, **caractérisé en ce que** ladite étape de détermination (E2) d'une carte thermique (7) comporte la détermination de la température dans chaque localisation de l'enceinte de réfrigération (2) par interpolation de l'ensemble des températures reçues.

## Patentansprüche

1. Schnittstellenvorrichtung, die einem Kühlgerät (1) zugeordnet ist, wobei das Kühlgerät (1) einen Kühlraum (2) enthält, wobei die Schnittstellenvorrichtung (10) **dadurch gekennzeichnet ist, dass** sie enthält:
- Einrichtungen zum Empfangen einer Reihe von Temperaturwerten, wobei die Reihe von Temperaturwerten mit in dem Kühlraum (2) verteilten Temperaturmesseinrichtungen (4) gemessen wurde;
- Einrichtungen zum Ermitteln eines Wärmebilds (7) unter Verwendung der Reihe von empfangenen Temperaturwerten, wobei das Wärmebild (7) die Temperatur an Stellen des Kühlraums (2) darstellt;
- Einrichtungen (11) zum Anzeigen des ermittelten Wärmebildes (7);
- Symbolanzeigeeinrichtungen (12), die Lebensmittelarten (15) darstellen, wobei eine Lebensmittelart durch Einwirken auf das entsprechende Symbol (12) auswählbar ist;
- Einrichtungen zum Ermitteln einer Empfehlungsstelle (14) in dem Kühlraum (2) unter Berücksichtigung des Wärmebildes (7) und der ausgewählten Lebensmittelart (15); und
- Einrichtungen zum Anzeigen der ermittelten Empfehlungsstelle (14).

2. Schnittstellenvorrichtung nach Anspruch 1, **dadurch gekennzeichnet, dass** die Ermittlungseinrichtungen dazu ausgelegt sind, die Temperatur an jeder Stelle des Kühlraums (2) durch Interpolation der Reihe empfangener Temperaturwerte zu ermitteln.

3. Schnittstellenvorrichtung nach einem der Ansprüche 1 oder 2, **dadurch gekennzeichnet, dass** das ermittelte Wärmebild (7) zweidimensional ist und einer zweidimensionalen Darstellung des Kühlraums (2) zugeordnet ist.

4. Schnittstellenvorrichtung nach Anspruch 3, **dadurch gekennzeichnet, dass** sie eine Kamera enthält, wobei die zweidimensionale Darstellung des Kühlraums (2) mittels der Kamera erfolgt.

5. Schnittstellenvorrichtung nach einem der Ansprüche 1 bis 3, **dadurch gekennzeichnet, dass** das ermittelte Wärmebild (7) dreidimensional ist und einer dreidimensionalen Darstellung des Kühlraums (2) zugeordnet ist.

6. Schnittstellenvorrichtung nach einem der Ansprüche 1 bis 5, **dadurch gekennzeichnet, dass** sie ferner Verbindungseinrichtungen (6) zum Verbinden mit einem Kühlgerät (1) enthält, wobei die Verbindungseinrichtungen (6) die Empfangseinrichtungen enthalten.

7. Schnittstellenvorrichtung nach einem der Ansprüche 1 bis 6, **dadurch gekennzeichnet, dass** sie ferner ein Verbindungsmodul zum Verbinden mit einem Kommunikationsnetz enthält.

8. Kühlsystem mit einem Kühlgerät, **dadurch gekennzeichnet, dass** es ferner eine dem Kühlgerät zugeordnete Schnittstellenvorrichtung nach einem der Ansprüche 1 bis 7 enthält und dass das Kühlgerät (1) einen Kühlraum (2), in dem Kühlraum (2) verteilte Temperaturmesseinrichtungen (4) und Übertragungseinrichtungen (6) zum Übertragen einer Reihe von Temperaturmessungen enthält, die über die Temperaturmesseinrichtungen erfasst wurden.

9. Kühlsystem nach Anspruch 8, **dadurch gekennzeichnet, dass** das Kühlgerät (1) und die Schnittstellenvorrichtung (10) jeweils Kommunikationseinrichtungen (6) enthalten, die dazu ausgelegt sind, eine Verbindung zwischen diesen zu erstellen.

10. Kühlsystem nach einem der Ansprüche 8 oder 9, **dadurch gekennzeichnet, dass** das Kühlgerät (1) und die Schnittstellenvorrichtung (10) jeweils ein Verbindungsmodul zum Verbinden mit einem Kommunikationsnetz enthalten.

11. Kühlsystem nach einem der Ansprüche 8 bis 10, **dadurch gekennzeichnet, dass** die Schnittstellenvorrichtung (10) in dem Kühlgerät (1) integriert ist.

12. Kühlsystem nach Anspruch 8, **dadurch gekennzeichnet, dass** die Schnittstellenvorrichtung (10) eine elektronische Vorrichtung mit Verbindungseinrichtungen zum Verbinden mit dem Kühlgerät (1) ist.

13. Kühlsystem nach einem der Ansprüche 8 bis 12, **dadurch gekennzeichnet, dass** die Temperaturmesseinrichtungen (4) mehrere Temperaturmessvorrichtungen (4a) enthalten, wobei jede Temperaturmessvorrichtung (4a) mehrere Temperatursensoren (40) enthält.

14. Kühlsystem nach Anspruch 13, **dadurch gekennzeichnet, dass** mehrere Temperatursensoren (40) einer Temperaturmessvorrichtung (4a) an einer elektronischen Karte (5) angeordnet sind, wobei die elektronische Karte (5) Befestigungseinrichtungen zum Befestigen an eine Innenfläche des Kühlgeräts (1) aufweist.

15. Anzeigeverfahren zum Durchführen in einer Schnittstellenvorrichtung (10), die einem Kühlgerät (1) zugeordnet ist, wobei das Kühlgerät (1) einen Kühlraum (2) enthält, wobei das Anzeigeverfahren **dadurch gekennzeichnet ist, dass** es die Schritte umfasst:
- Empfangen (E1) einer Reihe von Temperaturwerten, wobei die Reihe von Temperaturwerten mit Temperaturmesseinrichtungen (40) gemessen wurde, die in dem Kühlraum (2) verteilt sind;
- Ermitteln (E2) eines Wärmebildes (7) unter Verwendung der Reihe von empfangenen Temperaturwerten, wobei das Wärmebild (2) die Temperatur an Stellen des Kühlraums (2) darstellt;
- Anzeigen (E3) des ermittelten Wärmebildes (7);
- Auswählen (E4) einer Lebensmittelart (15), wobei das Auswählen ein Einwirken auf ein Symbol (12) umfasst, welches die Lebensmittelart (15) darstellt;
- Ermitteln (E5) einer Empfehlungsstelle (14) in dem Kühlgerät (2) unter Berücksichtigung des ermittelten Wärmebildes (7) und der ausgewählten Lebensmittelart (15); und
- Anzeigen (E6) der ermittelten Empfehlungsstelle (14).

16. Anzeigeverfahren nach Anspruch 15, **dadurch gekennzeichnet, dass** der Schritt (E2) des Ermittelns eines Wärmebildes (7) das Ermitteln der Temperatur an jeder Stelle des Kühlraums (2) durch Interpolation der Reihe von empfangenen Temperaturwerten umfasst.

## Claims

1. Interface device associated with a refrigerating device (1), the refrigerating device (1) comprising a refrigeration chamber (2), said interface device (10) being **characterised in that** it comprises:
- means for receiving a set of temperatures, the set of temperatures having been measured by means for measuring temperature (4) distributed within the refrigeration chamber (2);
- means for determining a thermal map (7) using said set of temperatures received, the thermal map (7) representing the temperature in locations within the refrigeration chamber (2);
- means for displaying (11) the determined thermal map (7);
- means for displaying symbols (12) representing food types (15), it being possible to select a food type by an action performed on the corresponding symbol (12);
- means for determining a recommended location (14) in said refrigeration chamber (2) taking into account said thermal map (7) and the selected food type (15); and
- means for displaying said determined recommended location (14).

2. Interface device according to claim 1, **characterised in that** said determination means are configured to determine the temperature in each location within the refrigeration chamber (2) by interpolating the set of temperatures received.

3. Interface device according to either claim 1 or claim 2, **characterised in that** said determined thermal map (7) is two-dimensional and is associated with a two-dimensional representation of the refrigeration chamber (2).

4. Interface device according to claim 3, **characterised in that** it comprises a camera, said two-dimensional representation of the refrigeration chamber (2) being produced by means of said camera.

5. Interface device according to any of claims 1 to 3, **characterised in that** said determined thermal map (7) is three-dimensional and is associated with a three-dimensional representation of the refrigeration chamber (2).

6. Interface device according to any of claims 1 to 5, **characterised in that** it further comprises means for connection (6) to a refrigerating device (1), said connection means (6) comprising said reception means.

7. Interface device according to any of claims 1 to 6, **characterised in that** it further comprises a module for connection to a communication network.

8. Refrigeration system comprising a refrigerating device and **characterised in that** it further comprises an interface device according to any of claims 1 to 7 associated with the refrigerating device, and **in that** said refrigerating device (1) comprises a refrigeration chamber (2), means for measuring temperature (4) distributed within the refrigeration chamber (2), and means for transmitting (6) a set of temperature measurements taken by said means for measuring temperature (4).

9. Refrigeration system according to claim 8, **characterised in that** said refrigerating device (1) and said interface device (10) respectively comprise communication means (6) configured to establish a connection with each other.

10. Refrigeration system according to either claim 8 or claim 9, **characterised in that** said refrigerating device (1) and said interface device (10) respectively comprise a module for connection to a communication network.

11. Refrigeration system according to any of claims 8 to 10, **characterised in that** said interface device (10) is integrated into said refrigerating device (1).

12. Refrigeration system according to claim 8, **characterised in that** the interface device (10) is an electronic device with means for connection to the refrigerating device (1).

13. Refrigeration system according to any of claims 8 to 12, **characterised in that** said means for measuring temperature (4) comprise multiple devices for measuring temperature (4a), each device for measuring temperature (4a) having a plurality temperature sensors (40).

14. Refrigeration system according to claim 13, **characterised in that** a plurality temperature sensors (40) of a device for measuring temperature (4a) are arranged on a printed circuit board (5), said printed circuit board (5) having means for attaching to an inner surface of the refrigerating device (1).

15. Display method implemented in an interface device associated with a refrigerating device (1), the refrigerating device (1) comprising a refrigeration chamber (2), and said display method being **characterised in that** it includes the steps of:
- receiving (E1) a set of temperatures, the set of temperatures having been measured by means for measuring temperature (40) distributed within the refrigeration chamber (2);
- determining (E2) a thermal map (7) using said set of temperatures received, the thermal map (2) representing the temperature in locations within the refrigeration chamber (2);
- displaying (E3) the determined thermal map (7);
- selecting (E4) a food type (15), the selection comprising an action performed on a symbol (12) representing the food type (15);
- determining (E5) a recommended location (14) in the refrigeration chamber (2) taking into account the determined thermal map (7) and the food type (15) selected; and
- displaying (E6) the determined recommended location (14).

16. Display method according to claim 15, **characterised in that** said step for determining (E2) a thermal map (7) comprises determining the temperature in each location within the refrigeration chamber (2) by interpolating the set of temperatures received.
